# EUROPÄISCHE PATENTANMELDUNG

(11) **EP 4 700 216 A1**
(43) Veröffentlichungstag der Anmeldung: **25.02.2026**
(21) Anmeldenummer: 25176960.0
(22) Anmeldetag: 16.05.2025
(51) Int. Cl.: F01N 3/20, F01N 3/28

(54) **ANORDNUNG ZUR EINMISCHUNG EINES REDUKTIONSMITTELS IN EINEN ABGASSTROM, VERBRENNUNGSANLAGE MIT EINER SOLCHEN ANORDNUNG SOWIE VERWENDUNG EINER KERAMISCHEN PRALLPLATTE ZUR EINMISCHUNG EINES REDUKTIONSMITTELS**

(30) Priorität: 22.08.2024 DE 102024124023
(71) Anmelder: Denk Keramische Werkstätten e. K., 96450 Coburg (DE); H+H Engineering & Service GmbH, 96242 Sonnefeld / Neuses am Brand (DE)
(72) Erfinder: Denk, Fabian, 96450 Coburg (DE); Müller, Jürgen, 96257 Redwitz (DE); Ritter, Hartmut, 96317 Kronach (DE); Ritter, Thomas, 95326 Kulmbach (DE)
(74) Vertreter: Engel, Christoph Klaus

(57) **Zusammenfassung**

Die Erfindung betrifft eine Anordnung zur Einmischung eines Reduktionsmittels in einen Abgasstrom. Dazu besitzt die Anordnung ein Abgasführungsrohr (04) mit einer Zentralachse, in welches über einen Abgaseingang stickoxidhaltige Verbrennungsabgase eingeführt werden, um einen Abgasstrom in auszubilden. Weiterhin ist eine Reduktionsmitteleinspeisung (05) vorgesehen, die sich im Abgasführungsrohr (04) befindet und eine Mischdüse (06) umfasst, an welche über Zuführleitungen (07) Druckluft und Reduktionsmittel zugeführt werden, um einen Sprühnebel in den Abgasstrom einzusprühen. Eine keramische Prallplatte (23) ist stromabwärts mit einem Auffächerungsabstand (l_{A}) vor der Mischdüse (06) angeordnet, sodass der von der Mischdüse (06) abgegebene Sprühnebel unmittelbar auf die Prallplatte (23) auftrifft. Die Prallplatte (23) besteht aus fest miteinander verbundenen, unregelmäßig angeordneten Hartkörpern. Zwischen den Hartkörpern verbleiben Poren; die feste Verbindung zwischen den Hartkörpern wird durch ein hinzugefügtes Bindemittel erzeugt. Die Erweichungstemperatur des Bindemittels ist in Relation zur Schmelztemperatur des Porenbildners so gewählt, dass im keramischen Brennprozess stabile Glasverbindungen zwischen den Hartkörpern ausgebildet werden, bevor der Porenbildner verbrennt.

## Beschreibung

Die vorliegende Erfindung betrifft eine Anordnung zur Einmischung eines Reduktionsmittels in einen Abgasstrom. Eine solche Anordnung umfasst ein Abgasführungsrohr, in welches über einen Abgaseingang stickoxidhaltige Verbrennungsabgase eingeführt werden, sodass dort ein Abgasstrom entlang einer Zentralachse ausgebildet wird. Um die gewünschte Reduktion von Stickoxiden im Abgasstrom zu erzielen, wird ein Reduktionsmittel zugeführt und im Abgasstrom verdampft. Die Erfindung betrifft weiterhin die Verwendung einer keramischen Prallplatte, in einer Anordnung zur Einmischung eines Reduktionsmittels in einen Abgasstrom. Außerdem betrifft die Erfindung eine Verbrennungsanlage mit einer solchen Anordnung.

Im Stand der Technik sind Anlagen bekannt, die der Reduktion besonders umweltschädlicher oder gesundheitsgefährdender Komponenten in Verbrennungsabgasen dienen. Insbesondere wird die sogenannte selektive katalytische Reduktion (SCR) zur Reduktion von Stickoxiden in Abgasen von Verbrennungsmotoren, Müllverbrennungsanlagen, Gasturbinen oder unterschiedlichen industriellen Anlagen genutzt. Die in SCR-Anlagen ablaufenden chemischen Reaktionen reduzieren die Stickoxide, während unerwünschte Reaktionen wie die Oxidation des eingebrachten Reduktionsmittels mit Sauerstoff und die Oxidation von Schwefeldioxid zu Schwefeltrioxid möglichst unterdrückt werden sollen. Regelmäßig wird in derartige Anlagen Ammoniak (NH₃) als Reduktionsmittel dem Abgas zugemischt, um die Stickoxide (NOₓ) im Abgas in unschädlichen Stickstoff und Wasser umzuwandeln.

In typischen SCR-Einheiten wird Ammoniak über einen Trägerstoff (z.B**.** Harnstoff- oder Ammoniaklösung in flüssiger Form) mit einem Einspritzsystem direkt in den Abgasstrang eingebracht. Die auszurüstende Verbrennungsanlage besitzt regelmäßig eine Abgasleitung, die die heißen Abgase vom Verbrennungsprozess zur SCR-Einheit führt. Ein präzises Dosiersystem injiziert das Reduktionsmittel (beispielsweise 32,5%ige oder 40%ige wässrige Harnstofflösung) in den Abgasstrom. Die benötigte Menge wird entsprechend der NOₓ-Konzentration im Abgas reguliert. Wichtig ist eine Vermischung des Reduktionsmittels mit dem Abgas, um möglichst große Anteile der Stickoxide dem Reduktionsvorgang zu unterziehen. Dafür kommen Mischeinheiten zum Einsatz, die im Abgasstrom angeordnet werden müssen. In einfachen Fällen bewirken die Mischeinheiten eine Verwirbelung des Abgases und des zugeführten Reduktionsmittels, wofür aber vergleichsweise lange Abgaswege benötigt werden. Diesen Mischabschnitten folgt ein Katalysator, der aus speziell beschichteten Materialien besteht, welche die chemische Reaktion zur Umwandlung von NOₓ in Stickstoff und Wasser fördern. Benötigt wird zudem eine Steuerungseinheit, welche den Prozess überwacht und unter Berücksichtigung zahlreicher erfasster Abgasparameter (Temperatur, NOₓ-Konzentration usw.) steuert. Nach der Katalysatorbehandlung werden die gereinigten Abgase durch einen Auslass, Auspuff oder Kamin ins Freie abgeführt. Die genannten Katalysatoren können unterschiedliche Bauweisen zeigen und nutzen bevorzugt Materialien mit großen Wirkoberflächen.

Rinie van Helden et al. geben in "Optimization of Urea SCR deNOx Systems for HD Diesel Engines", 2004 SAE International, 2004-01-0154, einen generellen Überblick über SCR-Systeme und deren Eigenschaften.

Heinrich Schmid et al. beschreiben in "Marine Technologies for Reduced Emissions", April 2005, Wärtsilä Switzerland Ltd, die Abgas-Nachbehandlung durch selektive katalytische Reduktion (SCR) an Schiffsdieselmotoren.

Die EP 2 891 641 B1 zeigt in diesem Zusammenhang einen Porenkörper mit vergrößerter spezifischer Oberfläche und ein Verfahren zur Herstellung eines solchen Porenkörpers. Dieser Porenkörper besitzt einen Trägerkörper mit zahlreichen sich zwischen einem Eingang und einem Ausgang erstreckenden Kanälen. Der Trägerkörper besteht aus einer Mehrzahl von oxidischen und/oder nicht oxidischen Körnern aus Mineralien, die durch ein keramisches Verbindungsmittel miteinander verbunden sind, wobei zwischen den Körnern miteinander verbundene Hohlräume verbleiben. An der Oberfläche der Kanäle ist zumindest abschnittsweise stoffschlüssig eine Oberflächenbeschichtung aus Glas aufgebracht, aus welcher zur Schaffung einer porösen Glasschicht mit vergrößerter spezifischer Oberfläche säurelösliche Bestandteile aus dem Glas entfernt wurden.

Generell lassen sich Anordnungen zur Einmischung eines Reduktionsmittels in einen Abgasstrom an unterschiedliche Anlagen, in denen Verbrennungsabgase entstehen, anpassen. Beispielsweise sind sie nützlich zu Abgasreinigung an stationären Antrieben für große Industrieanlagen, in Verbrennungskraftwerken oder an großen Dieselmotoren wie z.B**.** Schiffsantrieben. Problematisch ist allerdings in vielen Fällen, dass das Einmischen des Reduktionsmittels einen nennenswerten Bauraum benötigt, nämlich ein möglichst geradlinig verlaufendes Abgasführungsrohr von mehr als 1,5 m Länge, um ein vollständiges Verdampfen des Reduktionsmittels im Abgas zu erreichen. In vielen Anlagen, insbesondere wenn die Abgasreinigung nachgerüstet werden soll, steht der benötigte Bauraum nicht zur Verfügung.

Die EP 1 990 513 A1 beschreibt eine Vorrichtung zum Verteilen von fließfähigen Zusatzstoffen in Abgasanlagen einer Brennkraftmaschine. Insbesondere soll die Vorrichtung zum Verteilen eines Wasser-Harnstoff-Gemisches in einer Abgasanlage eines Dieselmotors geeignet sein. Vor einem SCR-Katalysator mündet eine Einspritzeinrichtung in den Abgasstrang. Im Einbringbereich des Zusatzstoffes ist im Abgasstrang eine Drallerzeugungseinrichtung angeordnet. Zusätzlich kann eine Prallplatte aus ferritischem Edelstahl angeordnet sein.

US 8 359 832 B2 zeigt ein Abgasnachbehandlungssystem für Motoren, das einen im Abgasstrom angeordneten Mischer umfasst. Der Mischer umfasst einen Maschenabschnitt mit einem Drahtgeflecht und kann einen Ablenkabschnitt mit einem Deflektor umfassen, der die Strömungsrichtung des Abgasstroms umlenkt.

EP 2 929 156 B1 beschreibt einen Mischer für eine Vorrichtung zur selektiven katalytischen Reduktion von Abgasen von Brennkraftmaschinen. Der Mischer soll die gleichmäßige Verteilung eines in den Abgasstrom eingebrachten Reduktionsmittels im Abgasstrom am Katalysatoreintritt erreichen. Der Mischer besitzt eine vom Gemisch aus Abgas und Reduktionsmittel zu durchströmende Struktur von Mischerelementen zur direkten elektrischen Beheizung. Die Mischerelemente sind ringförmig angeordnet und bilden einen Heizkreis.

EP 1 166 862 B1 zeigt einen Mischer für die Mischung von Gasen und anderen Newtonschen Flüssigkeiten, mit einem Strömungskanal und einer darin angeordneten, die Strömung beeinflussenden Einbaufläche. Die Einbaufläche ist als eine wirbelerzeugende Fläche mit frei umströmten, gegen die Strömung gerichteten Vorderkanten gestaltet. Eine Verstelleinrichtung ermöglicht die translatorische Verstellung der Einbaufläche in Bezug auf die Hauptströmungsrichtung.

Die DE 10 2014 018 852 A1 zeigt eine Abgasanlage für eine Brennkraftmaschine, mit einer Einspritzdüse zum Einspritzen eines flüssigen Reduktionsmittels in das durch die Abgasanlage strömende Abgas. Weiterhin ist ein im Abgasstrom angeordneter Mischer zum Verwirbeln und Verteilen des flüssigen Reduktionsmittels im Abgasstrom vorgesehen. Einem hinter dem Mischer im Abgasstrom angeordneter SCR-Katalysator dient zur selektiven katalytischen Reduktion von Stickoxiden mittels des Reduktionsmittels oder dessen Zersetzungsprodukten. Um die Bildung eines Flüssigkeitsfilms oder von Ablagerungen auf dem Mischer zu verhindern, ist der Mischer mindestens teilweise mit einer hitze-, abrieb- und korrosionsbeständigen Antihaftbeschichtung aus einem Glas- oder Keramikwerkstoff versehen.

Die US 2013 / 0 052 095 A1 beschreibt ein Abgasreinigungssystem für einen Verbrennungsmotor. Das Abgasreinigungssystem umfasst einen Reduktionskatalysator, der in einem Abgasrohr des Verbrennungsmotors angeordnet ist; und eine Reduktionsmittel-Sprühvorrichtung zum Sprühen eines Reduktionsmittels innerhalb des Abgasrohrs, stromaufwärts des Reduktionskatalysators. Ein Dispergierelement ist an einer Position angeordnet, die sich stromaufwärts des Reduktionskatalysators innerhalb des Abgasrohrs befindet, und auf das das Reduktionsmittel von der Reduktionsmittel-Sprühvorrichtung gesprüht wird. Das Dispergierelement besteht aus einem porösen Element und ist so im Abgasrohr befestigt, dass es parallel zur Strömungsrichtung des Abgases verläuft. In der Praxis wurde versucht, die Länge des Abgasführungsrohrs, in welchem das Reduktionsmittel dem Abgas beigemischt wird, durch verschiedene Maßnahmen zu reduzieren. So wird vorgeschlagen, die Zerstäubung des zugeführten Reduktionsmittels durch Prallplatten oder dergleichen zu verbessern. Ein Problem besteht darin, dass die Prallplatten oder ähnliche Strömungselemente einen hohen Verschleiß zeigen, wenn das chemisch aggressive Reduktionsmittel mit hoher Strömungsgeschwindigkeit und bei hohen Abgastemperaturen dort auftrifft. Dies erhöht die Kosten und den Wartungsaufwand.

Eine andere Maßnahme besteht darin, das Reduktionsmittel mithilfe einer Mischdüse mit Druckluft in das Abgas einzusprühen. Dies führt dazu, dass ein Sprühnebel erzeugt wird, der zahlreiche Tröpfchen des Reduktionsmittels enthält. Aber auch diese Tröpfchen benötigen eine nennenswerte Strecke im Abgasstrom, um erwärmt zu werden und zu verdampfen, sodass die gewünschten chemischen Reaktionen ablaufen können. Der Verschleiß eventueller Prallplatten oder anderer vom Sprühnebel getroffener Bauteile erhöht sich weiter. Alle diese Maßnahmen zeigen aber nur begrenzte Wirkungen.

Jens Frühhaber et al. beschreiben in "Modeling the Formation of Urea-Water Sprays from an Air-Assisted Nozzle", Appl. Sci. 2020, 10(16), 5723; https://doi.org/10.3390/app10165723 eine Anordnung zur Reduzierung von Stickoxiden in selektiven katalytischen Reduktionssystemen (SCR). Luftunterstützte Düsen erzeugen feine Sprühnebel, die die Ammoniakhomogenisierung verbessern. Die Autoren beschreiben insbesondere eine Methode, um die Sprühnebelbildung mittels numerischer Strömungsmechanik (CFD) für diesen Zerstäubertyp zu modellieren.

Eine Aufgabe der vorliegenden Erfindung besteht somit in der Bereitstellung einer Anordnung zur Einmischung eines Reduktionsmittels in einen Abgasstrom, die einen deutlich geringeren Platzbedarf hat sowie geringen Verschleiß und dennoch hohe Effizienz beim Einmischen des Reduktionsmittels zeigt. Eine weitere Aufgabe wird darin gesehen, eine Verwendung einer Prallplatte zur Einmischung eines Reduktionsmittels in einen Abgasstrom zu ermöglichen, ohne dass diese hohem Verschleiß unterliegt. Schließlich besteht eine Aufgabe in der Bereitstellung einer Verbrennungsanlage mit einer derartigen Anordnung.

Diese Aufgaben werden gelöst durch eine Anordnung gemäß dem beigefügten Anspruch 1, eine Verwendung gemäß dem nebengeordneten Anspruch 10 sowie eine Verbrennungsanlage gemäß Anspruch 12. Bevorzugte Ausführungsformen werden in den Unteransprüchen sowie der nachfolgenden Beschreibung erläutert.

Die erfindungsgemäße Anordnung zur Einmischung eines Reduktionsmittels in einen Abgasstrom besitzt zunächst in herkömmlicher Weise ein bevorzugt geradliniges Abgasführungsrohr mit einer Zentralachse, in welches über einen Abgaseingang stickoxidhaltige Verbrennungsabgase eingeführt werden, um im Abgasführungsrohr einen Abgasstrom in Richtung der Zentralachse auszubilden. Das Abgasführungsrohr besitzt einen Abgasausgang, von welchem das mit dem Reduktionsmittel angereicherte Abgas vorzugsweise einem nachfolgenden Katalysator zugeführt wird.

Weiterhin besitzt die Anordnung eine Reduktionsmitteleinspeisung, die sich im Abgasführungsrohr befindet und eine Mischdüse umfasst, an welche über Zuführleitungen Druckluft und Reduktionsmittel zugeführt werden, um einen Sprühnebel aus Reduktionsmittel und Druckluft in den Abgasstrom im Wesentlichen in dessen Strömungsrichtung einzusprühen. Das Vermischen des Reduktionsmittels mit der Druckluft in der Mischdüse hat den Zweck, einen Sprühnebel mit möglichst kleinen Tröpfchen des Reduktionsmittels zu erzeugen. Es ist dabei beabsichtigt, den Sprühnebel so in den Abgasstrom einzusprühen, dass sich die einzelnen Tröpfchen mit dem Abgasstrom mitbewegen, von diesem erwärmt werden und verdampfen, bevor das derart angereicherte Abgas den nachfolgenden SCR-Reaktor bzw. Katalysator erreicht. Gleichzeitig soll sich möglichst kein Reduktionsmittel an den Wänden des Abgasführungsrohrs oder anderen Bauteilen absetzen, um die Korrosion gering zu halten. Die Mischdüse wird daher so konfiguriert, dass der Sprühnebel in Richtung des Abgasstroms eingebracht wird, wobei bevorzugt ein kegelförmiger Sprühstrahl aus der Mischdüse austritt und wobei die Sprühachse des Sprühstrahls bevorzugt koaxial mit der Zentralachse des Abgasführungsrohrs liegt. Es ist verständlich, dass der kegelförmige Sprühstrahl mit wachsendem Abstand zum Injektionsort (Auslass der Mischdüse) einen größeren Durchmesser annimmt, d.h**.** die Querschnittsfläche des Sprühstrahls nimmt mit zunehmendem Abstand zum Injektionsort quadratisch zu.

Die erfindungsgemäße Anordnung besitzt eine keramische Prallplatte, die stromabwärts mit einem Auffächerungsabstand vor der Mischdüse angeordnet ist. Der Auffächerungsabstand ist so gewählt, dass der von der Mischdüse abgegebene Sprühnebel unmittelbar und im Wesentlichen vollständig auf die Prallplatte auftrifft. In Kenntnis des Winkels des Sprühkegels, der von der Mischdüse abgegeben wird, und unter Berücksichtigung des Durchmessers der Prallplatte kann der Auffächerungsabstand zwischen Mischdüse und Prallplatte geeignet gewählt werden, sodass der Sprühnebel vollständig auf die Prallplatte auftrifft. Verlässt das mit Druckluft versetzte Reduktionsmittel die Mischdüse beispielsweise mit einem Öffnungswinkel von 15° und beträgt der Durchmesser der Prallplatte beispielsweise 10 cm, so ergibt sich ein geeigneter Auffächerungsabstand von etwa 40 cm, wenn die Prallplattenfläche komplett genutzt werden soll. In einem Erprobungsbeispiel wurde zur Einhaltung einer vorbestimmten Rohrleitungslänge der Abstand zwischen Mischdüse und Prallplatte mit ca. 16 cm gewählt, bei einem verfügbaren Durchmesser der Prallplatte von 8,5 cm. Der Öffnungswinkel der Mischdüse wurde dann so angepasst, dass die Auffächerung jedenfalls kleiner als der Durchmesser der Prallplatte war, sodass alle Tröpfchen auf der Prallplatte auftreffen. und nicht die Aufhängung zu beschädigen.

Die keramische Prallplatte der Anordnung besteht aus fest miteinander verbundenen, unregelmäßig angeordneten keramischen Hartkörpern, wobei zwischen den Hartkörpern Poren verbleiben, die im keramischen Herstellungsprozess durch hinzugefügte anorganische Porenbildner ausgebildet werden. Die Hartkörper haben eine Korngröße von bevorzugt 3 - 12 mm und besitzen vorzugsweise eine unregelmäßige, vieleckige Form. Die feste Verbindung zwischen den Hartkörpern wird im keramischen Herstellungsprozess erzeugt, mithilfe eines der Keramikrohmasse hinzugefügten Bindemittels. Damit die in der Keramikrohmasse durch den Porenbildner definierten Abstände zwischen den Hartkörpern im Brennprozess zu Lücken bzw. Poren gewandelt werden, ist die Erweichungstemperatur des Bindemittels in Relation zur Schmelztemperatur des Porenbildners so gewählt, dass im keramischen Brennprozess stabile Glasverbindungen zwischen den Hartkörpern ausgebildet werden, noch bevor der Porenbildner dann bei weiterer Temperaturerhöhung vollständig verbrennt bzw. zersetzt wird.

Gemäß einer bevorzugten Ausführungsform wird als Grundmaterial zur Herstellung der keramischen Prallplatte ein Magnesium-Aluminium-Silikat verwendet. Besonders bevorzugt wird Cordierit verwendet, insbesondere eine synthetisch hergestellte, dichte Cordierit-Schamotte mit einer Korngröße im Bereich 3 - 12 mm.

Dichter Cordierit kommt als natürliches Gestein vor und kann auch synthetisch erzeugt werden. Dieses Material zeigt niedrige Wärmeleitfähigkeit, geringe thermische Ausdehnung, große Hitzebeständigkeit, niedrige dielektrische Verluste, Korrosionsbeständigkeit besonders gegenüber Metallschmelzen. Diese Eigenschaften machen das Material gut geeignet für den Einsatzzweck als keramische Prallplatte für das Reduktionsmittel im Abgasstrom. Das eingedüste Reduktionsmittel ist sowohl chemisch als auch mechanisch aggressiv. Die Umgebungstemperatur im Abgasbereich beträgt bis zu 500° C. Die Dauertemperaturfestigkeit von dichtem Cordierit beträgt ca. 1.000°C.

Anders als bei vielen anderen keramischen Materialien, die regelmäßig dicht gesintert bzw. gebrannt werden, zeigen die Hartkörper aus Cordierit selbst eine geringe thermische Ausdehnung, die in Verbindung mit der unregelmäßigen Anordnung und den geschaffenen Poren zu einer hohen Temperaturwechselbeständigkeit der Prallplatte führen. Dies gestattet die Aufdüsung des im Vergleich zum Abgas kalten Reduktionsmittels mit hohem Druck auf die keramische Prallplatte. Damit ist sichergestellt, dass dauerhaft keine Thermoschocks oder Materialzerstörungen an der Prallplatte auftreten.

Für die Erzeugung der keramischen Prallplatte ist wichtig, dass die Hartköper einerseits fest miteinander verbunden sind, andererseits Poren oder Hohlräume zwischen ihnen verbleiben. Dafür ist eine gegenüber herkömmlichen keramischen Herstellungsschritten angepasste Vorgehensweise erforderlich. Würden die unregelmäßig bzw. zufällig geformten Hartkörper allein in eine Form geschüttet werden, käme es zu einer hier unerwünschten Verdichtung. Hohlräume zwischen den Hartkörpern würden minimiert oder eliminiert. Diese Schüttverdichtung ist hier unerwünscht, da sich damit die physikalischen Eigenschaften des Schüttkörpers dem eines einteiligen massiven Körpers annähern würden. Im Vergleich zu einem porösen Körper, bei dem die Einwirkung der insbesondere bei Wärmeausdehnung auftretenden physikalischen Kräfte zu chaotischen Verformungskräften führt, die im porösen Körper leichter zu kompensieren sind, kommt es bei einem massiven oder teilmassiven Körper bei hohen Temperaturschwankungen zu linearen Verformungen, die dann zu hohen Materialspannungen und ggf. zur Zerstörung des Körpers führen können. Insbesondere bei der Wärmedehnung oder bei Thermoschocks ist daher die hier vorgeschlagene poröse keramische Prallplatte vorteilhaft. Weiterhin reduziert die Porosität die Masse der Prallplatte, was sich vorteilhaft auf das Handling und auf die Verarbeitung auswirkt. Außerdem führt weniger Materialeinsatz zu geringeren Material- und Brennkosten.

Der bei der Erzeugung der keramischen Prallplatte eingesetzte Porenbildner verhindert die unerwünschte Verdichtung der Hartkörper und stellt dauerhaft eine definierte Porosität der Prallplatte ein. Der Porenbildner muss dafür so lange im Brennprozess erhalten bleiben, bis sich eine tragfähige Bindung zwischen den Hartkörpern eingestellt hat. Danach muss sich der Porenbildner auflösen, um eine Porung zu ermöglichen. Löst sich das Material zu früh auf bzw. verbrennt es frühzeitig, wie z.B**.** Holzspäne oder Styropor, würde es im Keramik-Brand zu einer Verdichtung kommen. Die Hartkörper "rutschen" zusammen. Insbesondere bei schweren, großen Hartkörpern wie sie hier zum Einsatz kommen, muss das porenbildende Material lange genug tragfähig bleiben. Gleichzeitig soll die Materialmischung (Rohmasse), bestehend aus Hartkörpern und Porenbildner, verformbar sein, um die herzustellenden Prallplatten ausformen zu können.

Gemäß einer bevorzugten Ausführungsform wird als Porenbildner Perlit verwendet. Dabei handelt es sich um ein Gestein, welches als vulkanisches Glas vorkommt. Bei einer Temperatur zwischen 800° und 1.000°C bläht es sich auf das 15 - 20-fache seines Volumens auf. Danach zerfällt es und verbindet sich mit den Hartkörpern (insbesondere Cordierit) und dem zusätzlich beigefügten Bindemittel.

Gemäß einer alternativen Ausführungsform wird Kieselgur als Porenbildner verwendet. Dabei handelt es sich ebenfalls um ein SiO₂ mit ähnlichen Eigenschaften wie Perlit.

Um die Hartkörper dauerhaft binden zu können, wird im keramischen Herstellungsprozess das Bindemittel zugesetzt. Vorzugsweise handelt es sich dabei um Glasmehl bzw. Glasfritte. Glasfritte besteht hauptsächlich aus Quarz, Aluminiumoxid und Calciumoxid. Die Schmelztemperatur des Bindemittels ist so auf den Porenbildner abgestimmt, dass bei der Auflösung des Porenbildners bereits stabilisierende Glasbindungen bestehen, um die Hartkörper in ihrer unregelmäßigen bzw. chaotischen Anordnung stabil zu halten. Die Glasfritte wird außerdem so gewählt, dass ein dauerhaftes, mechanisch stabiles Glas entsteht. Besonders bevorzugt liegt der Schmelzpunkt des gewählten Glases zwischen 1.220 und 1.260°C.

Wie bereits oben erwähnt, resultiert ein wesentlicher Vorteil der auf die beschriebene Weise erzeugten Prallplatte aus der unregelmäßigen bzw. chaotischen Anordnung der Hartkörper und der zwischen diesen ausgebildeten Poren. Auftretende Wärmedehnung wird durch diesen Aufbau der Prallplatte in alle Richtungen verteilt. Die Gefahr von Dehnungsrissen, wie bei nahezu allen anderen Keramiken üblich, ist damit nicht gegeben. Weiterhin schützt sich das Material selbst vor mechanischer Abnutzung, die durch die Eindüsung des Reduktionsmittels mit hohem Druck droht. Durch die Glasbindung über alle Hartkörper kommt es zu einem zusätzlichen Schutz des Cordierits, welches vorzugsweise als Hartkörper verwendet wird. Weiterhin verdecken die Hartkörper die Kontaktstellen untereinander. Damit wird sichergestellt, dass die Bindung zwischen den einzelnen Hartkörpern auch bei dauerhaft erodierendem Auftreffen des Reduktionsmittels erhalten bleibt.

Die Positionierung der keramischen Prallplatte vor der Mischdüse führt zu einer schnellen Umsetzung des flüssigen Reduktionsmittels (als Tröpfchen im Sprühnebel) in seine Gasphase. Dabei ist die ungeordnete, poröse Oberfläche der Prallplatte von Vorteil, weil die auftreffenden Flüssigkeitsmolekülketten effektiv zerstäubt werden.

Gemäß einer weitergebildeten Ausführungsform umfasst die Anordnung eine Mikrowellenquelle, die Mikrowellenstrahlung auf die Prallplatte richtet. Cordierit, welches die Hartkörper bildet, absorbiert die Mikrowellenstrahlung und erhitzt sich dadurch. Damit kann insbesondere bei zu niedrig temperiertem Abgas (Anlaufphase / Niederlast / sehr kaltes Reduktionsmittel) die Prallplatte gezielt erhitzt werden, um die Umsetzung des Reduktionsmittels in die Gasphase zu beschleunigen bzw. überhaupt möglich zu machen. Bei zu geringen Temperaturen besteht die Gefahr der Entstehung irreversibler Nebenprodukte.

Eine bevorzugte Ausführungsform zeichnet sich dadurch aus, dass die Austrittsöffnung der Mischdüse und die keramische Prallplatte koaxial zur Zentralachse im Abgasführungsrohr angeordnet sind.

Besonders bevorzugt besitzt die keramische Prallplatte eine zur Mischdüse gewandte Fläche, die zumindest etwas größer ist als die Querschnittsfläche des Sprühnebels beim Auftreffen auf die Prallplatte. Damit ist sichergestellt, dass der unter hohem Druck eingedüste Sprühnebel vollständig auf die Prallplatte trifft und keine Erosion an anderen Bauteilen bewirkt.

Bei einer vorteilhaften Ausführungsform ist die keramische Prallplatte an einer Aufhängung befestigt, die ein in Strömungsrichtung hinter der Prallplatte liegendes Halteelement umfasst, sodass der Sprühnebel nicht auf das Halteelement trifft.

Die Erfindung wird auch realisiert durch die Verwendung einer keramischen Prallplatte, die aus fest miteinander verbundenen, ungeordnet angeordneten keramischen Hartkörpern besteht, zwischen denen Poren ausgebildet sind und die durch Glasmaterial miteinander verbunden sind, zur Einmischung eines Reduktionsmittels in einen Abgasstrom. Die keramische Prallplatte ist dazu stromabwärts mit einem Auffächerungsabstand vor einer Mischdüse angeordnet, sodass der von der Mischdüse abgegebene Sprühnebel unmittelbar und vorzugsweise vollständig auf die Prallplatte auftrifft. Alle zuvor beschriebenen Ausführungsformen der Anordnung können - auch in Kombination miteinander - in der genannten Verwendung zur Anwendung kommen.

Schließlich wird die Erfindung durch eine Verbrennungsanlage realisiert, die mit einer Abgasnachbehandlung durch selektive katalytische Reduktion (SCR) ausgerüstet ist und eine Anordnung zur Einmischung eines Reduktionsmittels in einen Abgasstrom gemäß einer der zuvor beschriebenen Ausführungsformen umfasst. Dabei ist es nicht von Bedeutung, ob die Verbrennungsanlage als Antrieb dient und Treibstoff verbrennt, andere Materialien verbrennt, beispielsweise Müll, unter Abgabe von stickoxidhaltigen Abgasen, oder ob Stickoxide in einem Industrieprozess durch eine chemische Reaktion entstehen, wie z.B**.** bei der Salpetersäureherstellung.

Weitere Einzelheiten und Vorteile der Erfindung ergeben sich aus der nachfolgenden Beschreibung einer bevorzugten Ausführungsform, unter Bezugnahme auf die Zeichnung. Es zeigen:
- Fig. 1: eine Übersichtsdarstellung einer Verbrennungsanlage mit einer SCR-Abgasnachbehandlung gemäß dem Stand der Technik;
- Fig. 2: eine schematische Darstellung einer erfindungsgemäßen Anordnung zur Einmischung eines Reduktionsmittels in einen Abgasstrom.

Fig. 1 zeigt in einer vereinfachten Übersicht den generellen Aufbau einer Verbrennungsanlage mit einer SCR-Abgasnachbehandlung, wie sie im Stand der Technik zur Anwendung kommt. Im dargestellten Beispiel treibt eine Verbrennungsmaschine 01, beispielsweise ein Schiffsdieselmotor, einen Generator 02 an. Dabei gibt die Verbrennungsmaschine 01 Abgas in eine Abgasleitung 03 ab. Einen Abschnitt der Abgasleitung 03 bildet ein Abgasführungsrohr 04, in welches über eine Reduktionsmitteleinspeisung 05 ein Reduktionsmittel eingesprüht wird. Dafür nutzt die Reduktionsmitteleinspeisung 05 eine Mischdüse 06, der über Zuführleitungen 07a, 07b Druckluft und Reduktionsmittel, insbesondere Harnstoff, zugeführt werden. Das Reduktionsmittel wird beispielsweise aus einem Tank 08 geliefert. Im Abgasführungsrohr 04 wird das Reduktionsmittel mit dem dort geführten Abgasstrom vermischt und durch Erwärmung verdampft. Das Gemisch aus Abgas und verdampftem Reduktionsmittel wird nachfolgend einem SCR-Reaktor 09 bzw. Katalysator zugeführt. Das Abgas, aus welchem die Stickoxide weitgehend entfernt wurden, wird über einen Auslass 10 abgeführt.

Fig. 2 zeigt eine erfindungsgemäße Anordnung zur Einmischung eines Reduktionsmittels in einen Abgasstrom. Zur besseren Übersicht wird nur der erfindungsgemäß modifizierte Abschnitt der in Fig. 1 gezeigten Anlage dargestellt. Das Abgasführungsrohr 04 ist in der gezeigten Ausführungsform in einen vorderen Abschnitt 04a und einen hinteren Abschnitt 04b zergliedert, die über einen Flansch 21 verbunden sind. Die erleichtert Wartungs- und Austauscharbeiten. Im vorderen Abschnitt befindet sich bei der dargestellten Ausführungsform eine Mischeinheit 22, die sich im Abgasstrom vor der Mischdüse 06 befindet und der Verwirbelung des Abgases dient. Im Abgasstrom hinter der Mischdüse 06, welche den Sprühnebel aus Druckluft und Reduktionsmittel in den Abgasstrom einsprüht, befindet sich eine keramische Prallplatte 23. Die Prallplatte 23 ist von der Mischdüse 06 mit einem Auffächerungsabstand l_{A} beabstandet. Der Auffächerungsabstand l_{A} ist bevorzugt so gewählt, dass der die Mischdüse 06 verlassende Sprühnebel vollständig auf die Prallplatte auftrifft, sodass die Tröpfchen des Sprühnebels weiter zerstäubt werden und sich nachfolgend optimal mit dem Abgas vermischen. Mischdüse 06 und Prallplatte 23 liegen dafür bevorzugt auf einer Sprühachse 20, die besonders bevorzugt koaxial mit der Zentralachse des Abgasführungsrohrs 04 verläuft.

Die Prallplatte 23 hat bevorzugt einen kreisrunden Querschnitt dessen Mittelpunkt auf der Zentralachse des Abgasführungsrohrs 04 liegt. Die Prallplatte 23 wird von einem Halteelement 24 gehalten, welches in Strömungsrichtung des Abgases hinter der Prallplatte 23 verborgen ist. Damit ist verhindert, dass der Sprühnebel direkt auf das Halteelement auftrifft. Das Haltelement 24 ist Teil einer Aufhängung 25, die sich bis zur Wandung des Abgasführungsrohrs erstreckt.

### Bezugszeichen

- 01: Verbrennungsmaschine
- 02: Generator
- 03: Abgasleitung
- 04: Abgasführungsrohr
- 05: Reduktionsmitteleinspeisung
- 06: Mischdüse
- 07: Zuführleitungen
- 08: Tank für Reduktionsmittel
- 09: SCR-Reaktor
- 10: Auslass

- 20: Sprühachse
- 21: Flansch
- 22: Mischeinheit
- 23: keramische Prallplatte
- 24: Halteelement
- 25: Aufhängung

- l_{A}: Auffächerungsabstand

## Patentansprüche

1. Anordnung zur Einmischung eines Reduktionsmittels in einen Abgasstrom umfassend:
- ein Abgasführungsrohr (04) mit einer Zentralachse, in welches über einen Abgaseingang stickoxidhaltige Verbrennungsabgase eingeführt werden, um im Abgasführungsrohr (04) einen Abgasstrom in Richtung der Zentralachse auszubilden;
- eine Reduktionsmitteleinspeisung (05), die sich im Abgasführungsrohr (04) befindet und eine Mischdüse (06) umfasst, an welche über Zuführleitungen (07) Druckluft und Reduktionsmittel zugeführt werden, um einen Sprühnebel aus Reduktionsmittel und Druckluft in den Abgasstrom in dessen Strömungsrichtung einzusprühen;
**dadurch gekennzeichnet, dass** eine keramische Prallplatte (23) stromabwärts mit einem Auffächerungsabstand (l_{A}) vor der Mischdüse (06) angeordnet ist, sodass der von der Mischdüse (06) abgegebene Sprühnebel unmittelbar auf die Prallplatte (23) auftrifft, wobei die keramische Prallplatte (23) aus fest miteinander verbundenen, unregelmäßig angeordneten Hartkörpern besteht, wobei zwischen den Hartkörpern durch einen im keramischen Herstellungsprozess hinzugefügten anorganischen Porenbildner ausgebildete Poren verbleiben, wobei die feste Verbindung zwischen den Hartkörpern durch ein im keramischen Herstellungsprozess hinzugefügtes Bindemittel erzeugt wird, und wobei die Erweichungstemperatur des Bindemittels in Relation zur Schmelztemperatur des Porenbildners so gewählt ist, dass im keramischen Brennprozess stabile Glasverbindungen zwischen den Hartkörpern ausgebildet werden, bevor der Porenbildner verbrennt.

2. Anordnung nach Anspruch 1, **dadurch gekennzeichnet, dass** die Austrittsöffnung der Mischdüse (06) und die keramische Prallplatte (23) auf einer gemeinsamen Sprühachse (20) liegen, die koaxial zur Zentralachse im Abgasführungsrohr (04) verläuft, und dass die Prallplatte (23) eine zur Mischdüse (06) gewandte Fläche aufweist, die größer ist als die Querschnittsfläche des Sprühnebels beim Auftreffen auf die Prallplatte (23).

3. Anordnung nach Anspruch 1 oder 2, **dadurch gekennzeichnet, dass** die Mischdüse (06) konfiguriert ist, um den Sprühnebel aus Druckluft und Reduktionsmittel mit einem Öffnungswinkel nicht größer als 20° austreten zu lassen.

4. Anordnung nach einem der Ansprüche 1 bis 3, **dadurch gekennzeichnet, dass** sie eine Mikrowellenquelle umfasst, die Mikrowellen auf die keramische Prallplatte (23) emittiert, und dass die Hartkörper der keramischen Prallplatte (23) ein die Mikrowellen absorbierendes Material enthalten, um durch diese erhitzt zu werden.

5. Anordnung nach Anspruch 4, **dadurch gekennzeichnet, dass** die keramische Prallplatte (23) durch eine Aufhängung (25) getragen wird, die ein in Strömungsrichtung hinter der Prallplatte (23) liegendes Halteelement (24) umfasst, sodass der Sprühnebel nicht direkt auf das Halteelement (24) auftrifft.

6. Anordnung nach einem der Ansprüche 1 bis 5, **dadurch gekennzeichnet, dass** das Abgasführungsrohr (04) eine Gesamtlänge von weniger als 2 m aufweist.

7. Anordnung nach einem der Ansprüche 1 bis 6, **dadurch gekennzeichnet, dass** die Hartkörper überwiegend aus Magnesium-Aluminium-Silikat bestehen.

8. Anordnung nach einem der Ansprüche 1 bis 7, **dadurch gekennzeichnet, dass** im keramischen Herstellungsprozess für die Prallplatte (23) als anorganischer Porenbildner Perlit und/oder Kieselgur hinzugefügt werden.

9. Anordnung nach einem der Ansprüche 1 bis 8, **dadurch gekennzeichnet, dass** im keramischen Herstellungsprozess für die Prallplatte (23) als Bindemittel eine Glasfritte hinzugefügt wird, deren Schmelztemperatur niedriger als die Verbrennungstemperatur des Porenbildners ist.

10. Verwendung einer keramischen Prallplatte (23), die aus fest miteinander verbundenen, ungeordnet angeordneten Hartkörpern besteht, zwischen denen Poren ausgebildet sind und die durch Glasmaterial miteinander verbunden sind, zur Einmischung eines Reduktionsmittels in einen Abgasstrom, wobei die Prallplatte (23) stromabwärts mit einem Auffächerungsabstand (l_{A}) vor einer Mischdüse (06) angeordnet ist, sodass der von der Mischdüse (06) abgegebene Sprühnebel aus dem Reduktionsmittel und Druckluft unmittelbar auf die Prallplatte (23) auftrifft.

11. Verwendung nach Anspruch 10, **dadurch gekennzeichnet, dass** die Anordnung zur Einmischung eines Reduktionsmittels gemäß einem der Ansprüche 1 bis 9 ausgebildet ist und Bestandteil der Abgasanlage eines stationären Verbrennungsmotors, eines Schiffsdieselmotors, eines Gasmotors, einer Biomasse-Verbrennungsanlage, einer stickoxidhaltige Abgase abgebenden Industrieanlage oder einer Abfallverbrennungsanlage ist.

12. Verbrennungsanlage zur Verbrennung von Treibstoff oder Abfall mit einer Abgasnachbehandlung durch selektive katalytische Reduktion (SCR), **dadurch gekennzeichnet, dass** die Abgasnachbehandlung eine Anordnung zur Einmischung eines Reduktionsmittels in einen Abgasstrom gemäß einem der Ansprüche 1 bis 9 umfasst.
